# EUROPÄISCHE PATENTSCHRIFT

(11) **EP 0 218 882 B1**
(45) Veröffentlichungstag und Bekanntmachung des Hinweises auf die Patenterteilung: **29.11.1989**
(21) Anmeldenummer: 86112134.1
(22) Anmeldetag: 02.09.1986
(51) Int. Cl.: B07C 5/344, B07C 5/36

(54) **Vorrichtung zum Aussortieren von Metallteilchen**
Device for sorting metallic particles
Dispositif de triage de particules métalliques

(30) Priorität: 19.09.1985 DE 3533390
(43) Veröffentlichungstag der Anmeldung: 22.04.1987
(73) Patentinhaber: Pulsotronic Merten GmbH & Co. KG, 51643 Gummersbach (DE)
(72) Erfinder: Kind, Guntram, D-5270 Gummersbach (DE)
(74) Vertreter: Selting, Günther, Dipl.-Ing.

(56) Entgegenhaltungen:
- EP-A- 0 143 231
- US-A- 4 249 660

## Beschreibung

Die Erfindung bezieht sich auf eine Vorrichtung zum Aussortieren von Metallteilchen aus einem Fördergutstrom, z.B. einem Mahlgut- oder Granulatstrom, entsprechend dem Oberbegriff des Patentanspruchs 1.

Eine derartige Vorrichtung ist durch die Europäische Patentveröffentlichung 0 143 231 bekannt. Bei der bekannten Vorrichtung ist die Verzögerungseinrichtung durch mindestens eine Umlenkung oder Biegung der Förderleitung zwischen dem Metalldetektor und der Aussortiereinrichtung gebildet. Bei einer bestimmten Variante besteht die Förderleitung aus einem Schacht, von dessen einander gegenüberliegenden Wänden mehrere Prallbleche schräg nach unten abstehen, die sich teilweise überlappen, und eine Förderleitung mit schlangenförmigem Verlauf ergeben. Dabei rutscht das Fördergut über die Prallbleche und fällt beim Verlassen eines Prallblechs auf das gegenüberliegende nächst niedrigere Prallblech, wobei jeweils nur relativ kurze Abschnitte mit freiem Fall vorhanden sind. Der Vorteil der bekannten Vorrichtung besteht in einer Verkleinerung der Baulänge, wodurch die Vorrichtung kompakt ausgebildet werden kann und insgesamt in ein handliches Gehäuse hineinpaßt. Eine derartige Vorrichtung läßt sich auf einfache Weise in ein Saug- oder Druckfördersystem einbauen. Durch die relativ starke Krümmung der Förderleitung können Stauungen des Fördergutes in der Vorrichtung auftreten. Ferner muß durch die senkrechte Einbaulage der Vorrichtung bei horizontaler Förderung ein relativ großer Versatz zwischen ankommendem und abgehendem Teil der Förderleitung in Kauf genommen werden, der nur durch mehrere Rohrbögen wieder ausgeglichen werden kann. Bei der Verlegung der Förderleitung muß deshalb in dieser Hinsicht besondere Rücksicht genommen werden, um Stauungen in der Förderleitung zu vermeiden.

Die Aufgabe der Erfindung besteht darin, die Vorrichtung der eingangs beschriebenen Art hinsichtlich der Verzögerungseinrichtung zu verbessern, insbesondere Stauungen des Fördergutes in der Vorrichtung zu vermeiden.

Die Aufgabe wird erfindungsgemäß mit den Merkmalen des Anspruchs 1 gelöst. Weiterbildungen der Erfindung sind in den Unteransprüchen beschrieben.

Bei der erfindungsgemäßen Ausbildung der Vorrichtung findet eine Verwirbelung des Fördergutes in der zyklonartigen Wirbelkammer statt, so daß die Reibungsverluste relativ gering sind. Die Verwirbelung kann spiral- oder schraubenlinienförmig sein. Es tritt eine nicht leitungsgebundene Führung des Fördergutes ein, die bewirkt, daß sich das Fördergut länger in der Wirbelkammer befindet, als bei gerader Rohrführung. Durch diese Maßnahme werden Stauungen des Fördergutes in der Vorrichtung vermieden.

Die Wirbelkammer kann aus einem zylindrischen oberen Teil und einem trichterförmigen unteren Teil bestehen, wobei der Förderstrom tangential in den zylindrischen Teil eingeleitet wird. Durch die auf den Förderstrom einwirkende Flieh- und Schwerkraft bildet sich eine Drallströmung aus, durch die der Förderweg des Fördergutes verlängert wird, so daß der Metalldetektor in unmittelbarer Nähe der Wirbelkammer angeordnet werden kann.

Gemäß Anspruch 2 dient der Trichter als Sammler des Fördergutes, so daß eine kontinuierliche Weiterförderung durch den Förderstutzen erfolgen kann. Erkanntes, durch Metallteilchen verunreinigtes Fördergut kann dagegen gemäß Anspruch 4 die Vorrichtung in freiem Fall verlassen. Es ist jedoch auch ohne weiteres denkbar, an den Auswerfstutzen über einen Ausfallbehälter eine Saugvorrichtung anzuschließen, die den Ausscheidevorgang beschleunigt und verhindert, daß beispielsweise bei Saugförderung Luft in die Förderleitung eintreten kann, die den Fördervorgang stört. Ferner ist es möglich, den Auswerfstutzen und den Ausfallbehälter als Bypass zur Förderleitung auszubilden, so daß sich eine zusätzliche Saugvorrichtung erübrigt.

Gemäß Anspruch 4 ergeben sich günstige Einbaubedingungen für die Aussortiereinrichtung, da Auswerfstutzen und Förderstutzen unmittelbar benachbart aneinanderstoßen.

Mit Hilfe des Winkelschiebers als Aussortiereinrichtung nach Anspruch 5 wird die Funktionssicherheit der Vorrichtung verbessert, da der Schieber quer zum Förderstrom eingebaut ist und somit verhindert wird, daß sich Fördergut oder Metallteilchen in der Aussortiereinrichtung festsetzen. Beide Stutzen werden durch je einen Schieber gesteuert, jedoch durch einen gemeinsamen Antriebsmechanismus betätigt.

Durch die Weiterbildungen nach Anspruch 7 und 8 wird der Ausscheidevorgang verbessert. Ferner kann die relativ große Öffnung des Auswerfstutzens gleichzeitig zum Inspizieren oder Reinigen der Förderleitung dienen.

Für den Fall, daß wider Erwarten ein Metallteilchen durch die Aussortiereinrichtung nicht ausgeschieden wird, sondern in den Förderstutzen gelangt, öffnet gemäß Anspruch 11 der zweite Metalldetektor das Lufteinlaßventil, so daß in dem abgehenden Teil der Förderleitung die Förderung zusammenbricht. Das Metallteilchen kann in diesem Fall beispielsweise vom Auswerfstutzen her mit einem Rohrmolch bzw. Rohrbesen entfernt werden.

Nachfolgend sind anhand der Zeichnungen mehrere Ausführungen der Erfindung beschrieben.

Es zeigen:
Fig. 1 eine erste Ausführung der Vorrichtung mit einem zyklonartigen Aufbau der Wirbelkammer,
Fig. 2 die Draufsicht auf die Wirbelkammer bei offenem Deckel,
Fig. 3 einen Winkelschieber,
Fig. 4 einen weiteren Winkelschieber,
Fig. 5 eine weitere Ausführung der Vorrichtung mit horizontaler Einführung des Fördergutes in die Wirbelkammer,
Fig. 6 eine dritte Ausführung der Vorrichtung mit vertikaler Einführung des Fördergutes in die Wirbelkammer und
Fig. 7 einen Schnitt durch eine Aussortiereinrichtung mit Klappe.

Die in den Figuren der Zeichnung dargestellte Vorrichtung dient zum Ausscheiden von in pulverförmigem, körnigem oder stückigem Fördergut, wie Mehl, Zucker, Tabletten oder Granulat, enthaltenen metallischen Verunreinigungen, wie Späne, Schrauben, Muttern u.dgl.

Die Vorrichtung besteht aus einer generell mit 7 bezeichneten Wirbelkammer mit einem oberen zylindrischen Teil 8 und einem unteren trichterförmigen Teil 9. Der obere zylindrische Teil 8 ist durch einen Deckel 10 verschlossen, während am unteren trichterförmigen Teil 9 ein Winkelstück angeschlossen ist, welches aus dem Förderstutzen 11 und dem Auswerfstutzen 12 besteht. Dabei zweigt der Förderstutzen 11 horizontal und der Auswerfstutzen 12 vertikal ab. Beide Stutzen 11,12 schließen einen Winkel von 90° ein und gehen einander unmittelbar benachbart von dem trichterförmigen Teil 9 ab. Im Winkel, der von den Öffnungsquerschnitten gebildet wird, ist die als Winkelschieber 13,14 ausgebildete Aussortiereinrichtung angebracht.

Der Winkelschieber 13,14 steuert mit dem einen Schenkel 15 die Öffnung des Förderstutzens 11 und mit dem anderen Schenkel 16 die Öffnung des Auswerfstutzens 12. Bei dem Winkelschieber von Fig. 3 sind die beiden Schenkel 15,16 in Schieberichtung gegeneinander versetzt angeordnet, so daß, wenn der eine Schenkel 16 den Auswerfstutzen 12 schließt, der Förderstutzen 11 offen ist und umgekehrt, wenn der andere Schenkel 15 den Förderstutzen 11 schließt, der Auswerfstutzen 12 offen ist. Bei dem Winkelschieber von Fig. 4 liegen die Schenkel 15,16 fluchtend zueinander, weisen aber gegeneinander versetzte Öffnungen 17,18 auf, die im Wechsel die Stutzen 11,12 öffnen.

Der Schieber 13 bzw. 14 ist über das Gelenk 19 mit dem Betätigungsmechanismus 20 verbunden. Dabei kann es sich um einen Hydraulik- bzw. Pneumatikzylinder oder um einen Elektromagneten (Hubmagneten) handeln, dessen Stellglied an dem Winkelschieber angreift. Der Betätigungsmechanismus 20 wird durch die Steuereinheit 21 betätigt, die ein Hydraulik-, Pneumatik- oder Magnetventil oder ein Schalter sein kann. Die Steuereinheit 21 weist einen elektrischen Eingang auf, der mit der Auswerteeinheit 22 des Metalldetektors 23 verbunden ist. Der Metalldetektor 23 ist ein induktiv wirkendes Gerät, das eine Öffnung aufweist, die von einem elektromagnetischen Wechselfeld durchsetzt ist. Der Metalldetektor 23 ist mit dieser Öffnung auf den nichtmetallischen Einleitungsstutzen 24 der Förderleitung aufgesteckt, so daß der Querschnitt dieses Stutzens 24 ebenfalls von dem elektromagnetischen Wechselfeld durchsetzt wird.

Der Förderstutzen 11 ist an die FÖrderleitung 25 angeschlossen. Die Förderleitung 25 ist über den Abscheider 36 an eine Saugeinrichtung 37, z.B. ein Sauggebläse, angeschlossen. Der Abscheider 36 enthält ein Filter 38, das Luft durchläßt, für das Fördergut aber undurchlässig ist. Das Fördergut fällt aus dem Abscheider 36 in einen Sammelbehälter 39.

Befindet sich im Fördergut ein Metallteilchen, gibt der Metalldetektor 23 über seinen Ausgang ein Signal an die Auswerteeinheit, die das Ausgangssignal des Metalldetektors in ein Schaltsignal umformt, mit dem die Steuereinheit 21 betätigt wird, die den Betätigungsmechanismus 20 einschaltet. Der Winkelschieber 13,14 wird dabei aus seiner Ausgangslage, in der er mit dem Schenkel 16 den Auswerfstutzen 12 verschließt und mit der Öffnung 17 den Förderstutzen freigibt, in die zweite Endlage gebracht, in der der Schenkel 15 den Förderstutzen 11 schließt und den Auswerfstutzen 12 öffnet. Der Förderstrom wird also für eine gewisse Zeit unterbrochen, in der das in der Wirbelkammer 7 befindliche Fördergut mit den Metallteilchen durch den Auswerfstutzen 12 ausgeschieden wird.

Durch die entsprechende Leitung bzw. Führung des Fördergutes in der Wirbelkammer 7 tritt ein Verzögerungseffekt ein, der im Ergebnis einer Verringerung der Fördergeschwindigkeit oder der Reaktionszeit entspricht. Der Metalldetektor 23 kann nämlich näher an der Aussortiereinrichtung (Winkelschieber) angeordnet werden, als bei gerader Förderleitungsstrecke. Wie aus den Figuren hervorgeht, befindet sich der Metalldetektor 23 unmittelbar an der Wirbelkammer 7. Wirbelkammer 7, Stutzen 24 und Metalldetektor 23 können eine bauliche Einheit bilden. Der Einleitungsstutzen 24 befindet sich am oberen Rand des zylindrischen Teils 8 der Wirbelkammer 7. Zwischen dem Stutzen 24 und dem Stutzen 11 kann sich eine freie Drallströmung bzw. Turbulenzströmung aufbauen.

An dem Förderstutzen 11 ist die Förderleitung 25 angeschlossen, auf der ein weiterer, dem Metalldetektor 23 entsprechender, Metalldetektor 26 aufgesteckt ist, der über die Auswerteeinheit 27 und der Steuereinheit 28 ein im Abstand vom Metalldetektor 26 in die Förderleitung 25 eingebautes Falschluftventil 29 betätigt. Sollte wider Erwarten ein Metallteilchen durch den Förderstutzen 11 in die Förderleitung 25 gelangen, so erzeugt dieses Metallteilchen in dem Metalldetektor 26 ein Signal, mit dem das Falschluftventil 29 geöffnet wird. Die Förderung wird auf den Abschnitt zwischen dem Förderstutzen 11 und dem Falschluftventil 29 unterbrochen. Der Leitungsabschnitt kann in diesem Fall beispielsweise durch den Auswerfstutzen 12 entleert werden. Außerdem kann noch eine nicht dargestellte Wartungsklappe in der Förderleitung 25 eingebaut werden. Für diese speziellen Wartungsaufgaben ist der Querschnitt des Auswerfstutzens 12 größer als der Querschnitt des Förderstutzens 11 und beispielsweise rechteckig ausgebildet, wie aus Figur 2 zu entnehmen ist. Die entsprechende Öffnung 18 im Winkelschieber 14 ist ebenfalls rechteckig.

In dem Ausführungsbeispiel nach Figur 1 und 2 wird eine Drallströmung durch tangentiale Anordnung des Einleitungstutzens 24 erreicht. Es bildet sich ein schraubenlinienförmiger Wirbel im Fördergut mit einem weitgehend fördergutfreien Kern im Innern der Wirbelkammer 7.

In dem Ausführungsbeispiel der Erfindung nach Figur 5 sind Prall- bzw. Leitflächen 33,34 vorgesehen, an denen eine Umlenkung oder Verwirbelung des Fördergutes erfolgt. Bei dieser Ausführung kann der Einleitungsstutzen 24 radial zur Wirbelkammer 7 ausgerichtet sein.

In dem Ausführungsbeispiel nach Figur 6 wird das Fördergut durch den Einleitungsstuzen 24 vertikal nach oben gegen den als Prallfläche dienenden Deckel 10 geschleudert, wodurch eine starke Turbulenz erzeugt wird. Durch geeignete Leitflächen 35 (Kegel) kann eine großflächige Verteilung des Fördergutes in der Wirbelkammer 7 erreicht werden.

In der Regel wird der Förderstrom unterbrochen, wenn der Förderstutzen durch den Schieber 13,14 geschlossen ist, wenn also gerade der Ausscheidevorgang erfolgt. Das bedeutet, daß sich zwar die Wirbelkammer 7 entleert, das Fördergut in der Förderleitung vor der Wirbelkammer jedoch liegenbleibt. Nach Beendigung des Ausscheidevorgangs muß also in der Förderleitung vor der Wirbelkammer das Vakuum neu aufgebaut werden, bevor die Förderung wieder einsetzen kann. Das kann zum Verstopfen der Leitung führen. Um die Förderung kontinuierlich aufrecht zu erhalten, kann an den Auswerfstutzen 12 ein Saugstutzen 36 angeschlossen werden, mit dem über eine entsprechende Saugvorrichtung das Vakuum in der Förderleitung vor der Vorrichtung aufrechterhalten wird, wodurch auch während des Ausscheidevorgangs die Förderung bis in die Wirbelkammer 7 aufrechterhalten wird. Gemäß den Figuren 1 und 5 kann der Saugstutzen 36 direkt an die Förderleitung 25 angeschlossen werden. Um zu verhindern, daß Material aus dem Auswerfstutzen 12 in die Förderleitung 25 zurückgelangt, ist vor dem Saugstutzen 36 ein Sieb 37 angebracht.

Fig. 7 zeigt ein Ausführungsbeispiel bei dem die Aussortiereinrichtung eine Klappe 40 aufweist, die zwischen einer ersten Stellung, die in der Zeichnung in durchgezogenen Linien dargestellt ist, und einer zweiten Stellung, die gestrichelt dargestellt ist, um die Achse 41 herum schwenkbar ist. An den trichterförmigen Teil 9 schließt sich ein Y-förmiger Rohrabzweig 42 an, von dessen Einlaßbereich 43 der Auswerfstutzen 12 geradlinig abgeht, während der Förderstutzen 11 schräg abzweigt, z.B. unter einem Winkel von etwa 30_{°}. Im Verbindungsbereich der beiden Stutzen 11 und 12 ist die Achse 41 gelagert, an der die Platte 40 tangential mit Schrauben 44 befestigt ist. In der ersten Stellung, in der das Granulat vom Einlaßbereich 43 zum Förderstutzen 11 gefördert wird, verschließt die Klappe 40 den Auswerfstutzen 12, wobei sie parallel zu den Wänden bzw. zur Achse des Förderstutzens 11 verläuft. Die äußere Endkante 45 der Klappe 40 legt sich gegen die geradlinig durchgehende Wand von Einlaßbereich 43 bzw. Auswerfstutzen 12, so daß die Klappe 40 schräg vor dem Auswerfstutzen 12 liegt. Das der Endkante 45 abgewandte Ende der Klappe 40 ist an der Achse 41 befestigt.

Das eine Ende der Achse 41 ist mit einem Hebelarm 46 fest verbunden. An dem Ende des Hebelarms 46 greift die Kolbenstange 47 des Betätigungsmechanismus 20, der als Kolben-Zylinder-Einheit ausgebildet ist, an. Wird die Kolbenstange 27 eingezogen, dann wird der Hebel 46 gemäß Fig. 7 im Uhrzeigersinn um die Achse 41 herum verschwenkt, wodurch die Achse 41 gedreht wird und die Klappe 40 in die gestrichelt dargestellte zweite Stellung gelangt, in der sie den Förderstutzen 11 verschließt und den Auswerfstutzen 12 freigibt. Der äußere Endbereich der Klappe 40 legt sich gegen eine Dichtung 49, die an der Wand des Förderstutzens 11 befestigt ist. In der zweiten Stellung der Klappe 40 liegt diese Klappe im wesentlichen parallel zu den Wänden bzw. der Achse des Auswerfstutzens 12.

An den einander gegenüberliegenden Wänden des Einlaßbereichs 43 sind Abweiser 50,51 angeordnet, die in der ersten und der zweiten Stellung der Klappe 40 die Endkante 45 überragen, um zu verhindern, das Granulat durch die Endkante 45 aufgestaut wird.

Sämtliche Rohrleitungen der Abzweigung 42 haben rechteckigen Querschnitt, so daß die Klappe 40 ebenfalls rechteckig ist. Die Länge der Klappe 40 ist größer als die Weite der Stutzen 11 und 12, die untereinander gleiche Querschnitte haben. Anstelle rechteckiger Rohrquerschnitte können auch andere Rohrquerschnitte verwendet werden. Bei kreisförmigen Rohren hätte die Klappe 40 eine ellipsenförmige Gestalt.

## Patentansprüche

1. Vorrichtung zum Aussortieren von Metallteilchen aus einem Fördergutstrom, z.B. einem Mahlgut- oder Granulatstrom, mit
einem in die Förderleitung (24, 25) eingebauten und den Fördergutstrom nach Metallteilchen berührungslos abtastenden Metalldetektor (23),
einer in Förderrichtung hinter dem Metalldetektor angeordneten Aussortiereinrichtung, die zwischen zwei Endlagen umschaltbar ist und in der einen Endlage einen Förderstutzen (11) und in der anderen Endlage einen Auswerfstutzen (12) der Vorrichtung öffnet,
und einem von dem Metalldetektor (23) angesteuerten Betätigungsmechanismus (20) zur Steuerung der Aussortiereinrichtung in Abhängigkeit von den Signalen des Metalldetektors derart, daß, wenn der Metalldetektor ein Metallteilchen erkennt, der Fördergutstrom vorübergehend durch den Auswerfstutzen (12) gelenkt wird und der Fördergutstrom anschließend wieder in den Förderstutzen (11) geleitet wird, wenn das Metallteilchen ausgeschieden ist,
wobei in dem Fördergutstrom zwischen dem Metalldetektor (23) und der Aussortiereinrichtung eine Verzögerungseinrichtung vorgesehen ist, dadurch gekennzeichnet, daß die Verzögerungseinrichtung aus einer Wirbelkammer (7) von zyklonartigem Aufbau besteht, in der eine die Förderzeit des Fördergutes verlängernde Drall- oder Turbulenzströmung erzeugt wird.

2. Vorrichtung nach Anspruch 1, dadurch gekennzeichnet, daß die Drall- oder Turbulenzströmung des Fördergutes in einem trichterförmigen Teil (9) der Wirbelkammer (7) aufgefangen und in den quer, vorzugsweise unter einem Winkel von 90° zur Längsachse der Wirbelkammer (7), angeordneten Förderstutzen (11) geleitet wird.

3. Vorrichtung nach Anspruch 1 oder 2, dadurch gekennzeichnet, daß der Auswerfstutzen (12) am Ende des trichterförmigen Teiles (9) in Richtung der Längsachse der Wirbelkammer (7) angeschlossen ist.

4. Vorrichtung nach einem der Ansprüche 1 bis 3, dadurch gekennzeichnet, daß der Auswerfstutzen (12) und der Förderstutzen (11) rechtwinklig zueinander von dem trichterförmigen Teil (9) abgehen.

5. Vorrichtung nach einem der Ansprüche 1 bis 4, dadurch gekennzeichnet, daß die Aussortiereinrichtung als Winkelschieber (13, 14) mit zwei einen Winkel bildenden Schenkeln (15, 16) ausgebildet ist, der entweder den Auswerfstutzen (12) oder den Förderstutzen (11) verschließt, wobei der eine Schenkel (15) der Öffnung des Auswerfstutzens (12) und der andere Schenkel (16) der Öffnung des Förderstutzens (11) zugeordnet ist.

6. Vorrichtung nach Anspruch 5, dadurch gekennzeichnet, daß jeder Schenkel (15, 16) eine Durchlaßöffnung (17, 18) aufweist, die beide in Bewegungsrichtung des Winkelschiebers (14) gegeneinander versetzt angeordnet sind.

7. Vorrichtung nach einem der Ansprüche 1 bis 4, dadurch gekennzeichnet, daß die Aussortiereinrichtung eine um eine Achse (41) schwenkbare Klappe (40) aufweist, die in einer ersten Stellung den Auswerfstutzen (12) verschließt und den Förderstutzen (11) freigibt und in einer zweiten Stellung den Auswerfstutzen (12) freigibt und den Förderstutzen (11) verschließt, daß der Förderstutzen (11) schräg von dem Einlaßbereich (43) der Aussortiereinrichtung abgeht, während der Auswerfstutzen (12) sich geradlinig an den Einlaßbereich (43) anschließt, und daß die Klappe (40) in der ersten Stellung im wesentlichen parallel zu dem Förderstutzen (11) und in der zweiten Stellung im wesentlichen parallel zu dem Auswerfstutzen verläuft.

8. Vorrichtung nach Anspruch 7, dadurch gekennzeichnet, daß im Einlaßbereich (43) vor den Stellen, an denen sich in der ersten und in der zweiten Stellung die Endkante (45) der Klappe (40) befindet, an den Wänden des Einlaßbereichs (43) Abweiser (50, 51) angeordnet sind, welche über die Endkante hinaus vorstehen.

9. Vorrichtung nach einem der Ansprüche 1 bis 8, dadurch gekennzeichnet, daß der Auswerfstutzen (12) einen größeren Querschnitt aufweist als der Förderstutzen (11).

10. Vorrichtung nach einem der Ansprüche 1 bis 9, dadurch gekennzeichnet, daß die Drall- oder Turbulenzströmung durch in die Wirbelkammer (7) eingebaute Prall- oder Leitelemente (33, 34, 35) erzeugt wird.

11. Vorrichtung nach einem der Ansprüche 1 bis 10, dadurch gekennzeichnet, daß der Fördergutstrom in Förderrichtung hinter der Wirbelkammer (7) durch einen in die Förderleitung eingebauten zweiten Metalldetektor (26) nach Metallteilchen abgetastet wird, der bei Erkennen eines nicht durch den Auswerfstutzen (12) ausgeschiedenen Metallteilchens ein in Förderrichtung hinter dem zweiten Metalldetektor (26) in die Förderleitung (25) eingebautes Lufteinlaßventil (29) betätigt.

12. Vorrichtung nach einem der Ansprüche 1 bis 11, dadurch gekennzeichnet, daß an den Auswerfstutzen (12) über ein Saugrohr (36) eine Saugeinrichtung (37) angeschlossen ist.

13. Vorrichtung nach Anspruch 12, dadurch gekennzeichnet, daß der Saugstutzen (36) an einem mit der Saugeinrichtung (37) verbundenen Teil (25) der Förderleitung (25) angeschlossen ist.

## Revendications

1. Dispositif pour extraire, par triage, des particules métalliques dans un flux de produit transporté, par exemple un flux de produit moulu ou de granulat, comportant:
un détecteur de métaux (23) monté dans la conduite de transport (24, 25) et détectant, sans contact, les particules métalliques dans le flux de produit transporté,
un dispositif d'extraction par triage qui est disposé derrière le détecteur de métaux dans la direction du transport, qui peut commuter entre deux positions d'extrémité et qui, dans la première position d'extrémité, ouvre une tubulure de transport (11) et, dans l'autre position d'extrémité, ouvre une tubulure de rebut (12) du dispositif,
ainsi qu'un mécanisme de manoeuvre (20) piloté par le détecteur de métaux (23), pour commander le dispositif d'extraction par triage en fonction des signaux du détecteur de métaux de façon telle que, lorsque le détecteur de métaux reconnaît une particule métallique, le flux du produit transporté est temporairement dirigé par la tubulure de rebut (12) et qu'ensuite le flux du produit transporté est à nouveau envoyé dans la tubulure de transport (11) lorsque la particule métallique est séparée,
étant précisé qu'un mécanisme de ralentissement est prévu sur le flux de produit transporté, entre le détecteur de métaux (23) et le dispositif d'extraction par triage,
caractérisé en ce que le mécanisme de ralentissement est constitué d'une chambre à turbulence (7) de structure cyclonique dans laquelle est crée un écoulement en hélice ou écoulement turbulent, allongeant le temps de transport du produit transporté.

2. Dispositif selon la revendication 1, caractérisé en ce que l'écoulement en hélice ou écoulement turbulent du produit transporté est capté dans une partie en forme d'entonnoir (9) de la chambre à turbulence (7) et envoyé dans la tubulure de transport (11) disposée transversalement, de préférence sous un angle de 90_{°}, par rapport à l'axe longitudinal de la chambre à turbulence (7).

3. Dispositif selon la revendication 1 ou 2, caractérisé en ce que la tubulure de rebut (12) est reliée à l'extrémité en forme d'entonnoir (9) dans la direction de l'axe longitudinal de la chambre à turbulence (7).

4. Dispositif selon l'une des revendications 1 à 3, caractérisé en ce que la tubulure de rebut (12) et la tubulure de transport (11) s'étendent, perpendiculairement l'une à l'autre, depuis la partie en forme d'entonnoir (9).

5. Dispositif selon l'une des revendications 1 à 4, caractérisé en ce que le dispositif d'extraction par triage est conçu sous forme d'un tiroir angulaire (13, 14) qui comporte deux ailes (15, 16) formant un angle et qui ferme soit la tubulure de rebut (12) soit la tubulure de transport (11), étant précisé que la première aile (15) correspond à l'ouverture de la tubulure de rebut (12) et l'autre aile (16) à l'ouverture de la tubulure de transport (11).

6. Dispositif selon la revendication 5, caractérisé en ce que chaque aile (15, 16) présente une ouverture de passage (17, 18) qui sont disposées décalées l'une de l'autre dans la direction du déplacement du tiroir angulaire (14).

7. Dispositif selon l'une des revendications 1 à 4, caractérisé en ce que le dispositif d'extraction par triage présente un clapet (40) qui peut pivoter autour d'un axe (41), qui, dans une première position, ferme la tubulure de rebut (12) et libère la tubulure de transport (11) et, dans une seconde position, libère la tubulure de rebut (12) et ferme la tubulure de transport (11); en ce que la tubulure de transport (11) s'étend obliquement depuis la zone d'entrée (43) du dispositif de triage tandis que la tubulure de rebut (12) se raccorde en ligne droite à la zone d'entrée (43); et en ce que le clapet (40), dans la première position, est orienté sensiblement parallèlement à la tubulure de transport (11) et, dans la seconde position, orienté sensiblement parallèlement à la tubulure de rebut.

8. Dispositif selon la revendication 7, caractérisé en ce que dans la zone d'entrée (43), en amont des emplacements où se trouve l'arête d'extrémité (45) du clapet (40) dans la première et dans la seconde positions, sont disposés, contre les parois de la zone d'entrée (43), des déflecteurs (50, 51) qui débordent au-delà de l'arête d'extrémité.

9. Dispositif selon l'une des revendications 1 à 8, caractérisé en ce que la tubulure de rebut (12) présente une section supérieure à celle de la tubulure de transport (11).

10. Dispositif selon l'une des revendications 1 à 9, caractérisé en ce que l'écoulement en hélice ou l'écoulement turbulent est crée par des éléments de rebond ou de guidage (33, 34, 35) installés dans la chambre à turbulence (7).

11. Dispositif selon l'une des revendications 1 à 10, caractérisé en ce qu'un second détecteur de métaux (26), installé sur la conduite de transport, détecte si le flux de produit transporté contient des particules métalliques en aval de la chambre à turbulence (7) dans la direction du transport, détecteur qui, lorsqu'il reconnaît une particule métallique non séparée par la tubulure de rebut (12), manoeuvre une vanne d'alimentation d'air (29) installée sur la conduite de transport (25), en aval du second détecteur de métaux (26) dans la direction du transport.

12. Dispositif selon l'une des revendications 1 à 11, caractérisé en ce qu'un dispositif d'aspiration (37) est relié à la tubulure de rebut (12) par l'intermédiaire d'un tube d'aspiration (36).

13. Dispositif selon la revendication 12, caractérisé en ce que la tubulure d'aspiration (36) est reliée à une partie (25) de la conduite de transport (25) elle-même reliée au dispositif d'aspiration (37).

## Claims

1. A device for sorting out metal particles from a flow of material to be conveyed, e.g. a flow of grinding material or granule, comprising
- a metal detector (23) incorporated in the conveyor duct (24, 25) and contactlessly scanning the flow of material to be conveyed for metal particles;
- a sorting device arranged in the conveying direction behind said metal detector, being switchable between two end positions and opening a conveyor socket (11) in the one end position and an ejector socket (12) of the device in the other end position,
- and an actuator mechanism (20) driven by said metal detector (23), for controlling said sorting device in dependence on the signals from said metal detector, such that, if said metal detector detects a metal particle, the flow of material to be conveyed is temporarily lead through said ejector socket (12) and that the flow of material to be conveyed is subsequently lead into said conveyor duct again, after said metal part has been discharged,
- a retarding device provided in the flow of material to be conveyed between said metal detector (23) and said sorting device,
characterised in that
said retarding device consists of a whirl chamber (7) of a cyclone-like configuration, in which chamber a rotational or a turbulent stream is generated which prolongs the conveyance time of said material to be conveyed.

2. The device according to Claim 1, characterised in that said rotational or turbulent stream of the material to be conveyed is collected in a hopper-shaped portion (9) of said whirl chamber (79) and lead into said conveyor socket (11) arranged transversally, preferably under an angle of 90_{°}, with respect to the longitudinal axis of said whirl chamber (7).

3. The device according to Claim 1 or 2, characterised in that said ejector socket (12) is connected to the end of said hopper-shaped portion (9) in the direction of the longitudinal axis of said whirl chamber (7).

4. The device according to one of Claims 1 to 3, characterised in that said ejector socket (12) and said conveyor socket (11) depart at a right angle with respect to each other from said hopper-shaped portion (9).

5. The device according to one of Claims 1 to 4, characterised in that said sorting device is provided as an angular slide (13, 14) having two legs (15, 16) forming an angle, said legs closing either said ejector socket (12) or said conveyor socket (11), one leg (15) being associated with the opening of said ejector socket (12) and the other leg (16) being associated with the opening of said conveyor socket (11). 6. The device according to Claim 5, characterised in that each leg (15, 16) is provided with a passage opening (17, 18), both passage openings being arranged mutually offset in the direction of movement of said bent slide (14).

7. The device according to one of Claims 1 to 4, characterised in that said sorting device is provided with a flap (40) pivotable around an axis (41), which in a first position closes said ejector socket (12) and opens said conveyor socket (11) and which in a second position opens said ejector socket (12) and closes said conveyor socket (11), that said conveyor socket (11) extends obliquely from the inlet portion (43) of said sorting device, whereas said ejector socket (12) rectilinearly joins said inlet portion (43) and that said flap (40) extends substantially parallel to said conveyor socket (11) in said first position and is substantially parallel to said ejector socket (12) in said second position.

8. The device according to Claim 7, characterised in that deflectors (50, 51) are arranged on the walls of said inlet portion (43) in said inlet portions in front of those locations in which the end edge (45) of said flap (40) is located in said first and second positions, said deflectors protruding beyond said end edges.

9. The device according to one of Claims 1 to 8, characterised in that said ejector socket (12) has a larger diameter than said conveyor socket (11).

10. The device according to one of Claims 1 to 9, characterised in that said rotational or turbulent stream is generated by impact or guiding elements (33, 34, 35) mounted within said whirl chamber (7).

11. The device according to one of Claims 1 to 10, characterised in that said flow of material to be conveyed is scanned for further metal particles in the conveying direction behind said whirl chamber (7) by a second metal detector (26) mounted within said conveyor duct, which upon detecting a metal particle not discharged through said ejector socket (12) actuates an air inlet valve (29) mounted in the conveying direction behind said second metal detector (26) within said conveyor duct (25).

12. The device according to one of Claims 1 to 11, characterised in that a suction device (37) is connected to said ejector socket (12) via a suction pipe (36).

13. The device according to Claim 12, characterised in that the suction socket (36) is connected to a portion (25) of said conveyor duct (25) connected with said suction device (37).
